# EUROPÄISCHE PATENTSCHRIFT

(11) **EP 2 753 547 B1**
(45) Veröffentlichungstag und Bekanntmachung des Hinweises auf die Patenterteilung: **06.05.2015**
(21) Anmeldenummer: 11788762.0
(22) Anmeldetag: 01.06.2011
(51) Int. Cl.: B65B 69/00, B26F 3/00

(54) **VORRICHTUNG ZUM ÖFFNEN VON VERPACKUNGEN**
DEVICE FOR OPENING PACKAGES
DISPOSITIF DESTINÉ À OUVRIR DES EMBALLAGES

(43) Veröffentlichungstag der Anmeldung: 16.07.2014
(73) Patentinhaber: Barnstedt, Dirk, 04571 Rötha (DE)
(72) Erfinder: Barnstedt, Dirk, 04571 Rötha (DE)
(74) Vertreter: Szaunig, Bernd
(86) Internationale Anmeldenummer: PCT/DE2011/001153
(87) Internationale Veröffentlichungsnummer: WO 2012/163311

(56) Entgegenhaltungen:
- EP-A1- 0 864 499
- BE-A3- 1 016 213
- DE-A1- 4 319 790
- DE-A1-102008 018 726
- GB-A- 2 024 765
- US-A- 3 708 121
- US-A- 4 289 438
- US-A- 4 666 083
- US-B1- 6 220 529

## Beschreibung

Die vorliegende Erfindung behandelt eine Vorrichtung und ein Verfahren zum Öffnen von Verpackungen, insbesondere das Öffnen von Müllsäcken, die im Allgemeinen aus Plastik oder einem anderen Material wie beispielsweise Papier hergestellt sind.

Derartige Vorrichtungen zum Öffnen von zugebundenen, gefüllten Säcken aus Kunststoff auf einem Förderer, die durch Strahlen einer Einrichtung als Energieumsetzer zerstört werden, wobei die Strahlen wellen- oder tropfenförmig ausgebildet sind und die Sackwand mittelbar oder unmittelbar zerstören, sind aus der Lehre der Druckschrift DE 43 19 790 A1 bekannt. Ziel der Erfindung dieser Druckschrift ist es, die Sackwand des gefüllten Müllsacks mittels eines Energieumsetzers, dessen Strahlen wellen- oder tropfenförmig ausgebildet sind, sicher zu zerstören, so dass der Inhalt des Müllsackes wirksam freigelegt wird. Dabei ist der dort so genannte Energieumsetzer eine Laserstrahlenquelle, deren Strahlung sich auf die Müllsackwand und nicht auf den Inhalt des Müllsackes auswirkt. Der sog. Energieumsetzer kann auch als Druckwassererzeuger ausgebildet sein.

Ferner offenbart die Druckschrift US 4 666 083 A eine Vorrichtung, die einen Flüssigkeitsstrahl hohen Druckes zur Reinigung oder Trennung von hartem Material erzeugt, dem ein geeigneter Festkörper zur Steigerung der Schneid- bzw. Abriebwirkung eines harten Materials zugegeben wird. Dieser Druckschrift ist weiterhin zu entnehmen, dass der Flüssigkeitsstrahl auch gepulst werden kann, um damit die Schneid- und Reinigungswirkung zu erhöhen.

Weiterhin ist die europäischen Patentschrift EP 0 713 831 B1 im Stand der Technik bekannt geworden, die eine Vorrichtung für das Öffnen von Kunststoffsäcken auf einem Förderband offenbart, auf dem die zu öffnenden Müllsäcke Reißelementen in regelmäßigen Abständen zugeführt werden, durch das die Müllsäcke zumindest beschädigt werden. Ferner weist die Vorrichtung ein weiteres Reiß- und Spreizelement für das Greifen der Säcke an den Seiten auf, in dem die Reiß- und Spreizelemente so aufgestellt werden, dass sie einen bestimmten Winkel zur Förderrichtung bilden, mit der Maßgabe, dass sie die Müllsäcke weiter aufreißen und aufspreizen.

Ferner ist aus der DE 295 05 067 U1 ein Dosier- und Aufgabegerät für Werkstoffsortieranlagen zum Öffnen der gelben Säcke für die Müllbeseitigung bekannt geworden. Diese Vorrichtung weist einen verhältnismäßig großen Trichter auf, in den die zu öffnenden Müllsäcke eingefüllt werden. Unterhalb des Trichters sind zwei Schneckenräder mit scharfkantigen Messerscheiben angeordnet, wobei die beiden Schneckenwalzen gegensinnig zueinander rotieren. Dadurch werden die Säcke zum größten Teil beschädigt und aufgerissen, wobei der Inhalt der Säcke zumindest teilweise aus den Säcken entfernt wird, so dass eine Nachsortierung empfehlenswert ist. Nach dem Öffnen der gelben Säcke fallen diese auf ein Förderband und werden abtransportiert.

Eine weitere Druckschrift G 93 09 868.5 offenbart einen Sackaufreisser zum Öffnen und Entleeren von Müllsäcken oder vergleichbaren Produkten, die auf einem Förderband eine enge Passage durchlaufen müssen, wobei die geometrischen Ausmaße der Passage kleiner als die der Müllsäcke ist und somit die Säcke zum Platzen gebracht werden, so dass die anschließenden Bürstenräder die Säcke weiterhin aufnehmen und vollständig aufreißen sollen.

Als nachteilig wird es im Stand der Technik empfunden, dass die bekannten Anlagen technisch zu aufwändig konstruiert sind, wodurch häufig Müllreste in den Reißelementen hängen bleiben, so dass die Betriebssicherheit und die Verfügbarkeit, sowie die Öffnungsrate zumindest zeitweise nicht gewährleistet ist.

Ferner zeigen die im Stand der Technik bekannt gewordenen Vorrichtungen zum Öffnen von Müllsäcken alle den Nachteil, dass sie nicht den gewünschten und notwendigen Öffnungsgrad der Müllsäcke erreichen und darüber hinaus ein hoher Verschleiß durch die mechanische Öffnung entsteht. Ein weiterer Nachteil ist darin zu sehen, dass die Betriebssicherheit erkennbar nicht gewährleistet sein kann, denn die zu öffnenden Müllsäcke haben nicht alle die gleichen geometrischen Ausmaße, so dass es schwierig ist, für alle unterschiedlichen Sackgrößen die geeigneten mechanischen Mittel einzusetzen, damit alle Säcke geöffnet werden können.

Daher ist es Aufgabe der vorliegenden Erfindung, ein Verfahren und eine nach diesem Verfahren aufgebaute Vorrichtung bereitzustellen, die in der Lage sind, auf einfache kostengünstige Weise eine Verpackung aufzureißen und den Inhalt der Verpackung in einem Massestrom für eine Nachbehandlung aufzubereiten, um anschließend die einzelnen unterschiedlichen Gegenstände zu sortieren, um damit den Trennungsgrad des sortierten Schüttgutes wirksam zu erhöhen.

Diese Aufgabe wird mit den kennzeichnenden Merkmalen der Hauptansprüche gelöst.

Die erfindungsgemäße Vorrichtung zum Öffnen von Verpackungen, z.B. Müllsäcke, mit mindestens einem Hohlraum, der von den zu öffnenden Verpackungen durchlaufen wird, ist dadurch gekennzeichnet, dass in dem mindestens einen Hohlraum, mindestens eine Düse, die einen gepulsten Gasstrahl erzeugt, so angeordnet ist, dass die gepulsten Gasstrahlen den Hohlraum mindestens teilweise horizontal oder vertikal und/oder in Zwischenrichtungen durchströmen und die gepulsten Gasstrahlen auf die Oberfläche der Verpackungen zerstörend einwirken und gleichzeitig den Inhalt der Verpackungen verwirbelt, so dass sich der Inhalt der Verpackungen homogen auf mindestens einem Fördermittel verteilt.

Das erfindungsgemäße Verfahren zum Öffnen von Verpackungen, z.B. Müllsäcke, mit mindestens einem Hohlraum, das nachfolgende Verfahrensschritte umfasst:
- Zuführen der zu öffnenden Verpackungen in einen Hohlraum, der von mindestens einem gepulsten Gasstrahl aus mindestens einer Düse mit hoher Austrittsgeschwindigkeit mindestens teilweise horizontal oder vertikal und/oder in Zwischenrichtungen durchströmt wird;
- Einschießen mindestens eines auf die zu öffnende Verpackung(Müllsack) gerichteten gepulsten Gasstrahls, der mit hoher Austrittsgeschwindigkeit den Hohlraum mindestens teilweise durchströmt; und
- der gepulste Gasstrahl im Hohlraum auf die Außenwand der Verpackungen so eingestellt wird, dass er auf die Außenwände der Verpackungen zerstörend einwirkt; und
- gleichzeitig den Inhalt der Verpackungen verwirbelt, so dass der Inhalt der Verpackungen homogen auf mindestens einem Fördermittel verteilt wird.

Das Verfahren ist u.a. ist vorteilhaft dadurch gekennzeichnet, dass die zu öffnenden Verpackungen mindestens einem Hohlraum zugeführt werden, in dem auf die Außenwand der Verpackungen mindestens ein feinstrahliger Gasstrom einwirkt, der die Verpackung beschädigt und dadurch öffnet.

Dabei ist es vorteilhaft, dass der Gasstrom in seiner Wirkung durch Zugaben vor dem Düsenaustritt von Sand, Eis, Trockeneis, Wasser oder eines anderen Abrasivmittel verstärkt werden kann.

Vorteilhaft ist es ferner, dass das Abrasivmittel über eine Dosiereinheit in der Menge eingestellt werden kann.

Ferner ist es vorteilhaft, dass in dem Hohlraum, in dem sich die zu öffnende Verpackungen zumindest zeitweise aufhalten, mindestens zeitweise ein Gasunterdruck (pi< pa) herrscht.

Vorteilhaft ist es ferner, dass der gebündelte Gasstrahl in dem Hohlraum horizontal und/oder vertikal ausgerichtet ist.

Vorteilhaft ist es auch, dass der Gasdruck steuerbar ist.

Ein weiterer Vorteil wird darin gesehen, dass an geeigneter Stelle in unmittelbarer Nähe des Düsenstrahlraums mindestens ein Drucktank angeordnet ist.

Vorteilhaft ist es ferner, dass der Inhalt der geöffneten Verpackung von mindestens einem Fördermittel aufgenommen wird.

Ein weiterer Vorteil ist darin zu sehen, dass die Gasströmung aus den Düsen pulsartig austritt.

Vorteilhaft ist es ferner, dass der Hohlraum vor Einlauf und nach Auslauf eine Schalldämpfung aufweist.

Vorteilhaft ist es ferner, dass der mindestens eine Hohlraum auf eine bestehende Fördereinrichtung aufgebaut werden kann.

Vorteilhaft ist es ferner, dass die Düsen unterschiedliche Öffnungszeiten haben können.

Vorteilhaft ist es ferner, dass mindestens eine Düse horizontal und vertikal auf einer Achse liegen können.

Vorteilhaft ist es auch, dass an dem Hohlraum mindestens eine Entstaubungseinrichtung angeschlossen ist.

Weitere vorteilhafte Ausbildungen sind der Detailbeschreibung zu entnehmen.

Im nun Folgenden wird die Erfindung anhand von Zeichnungen im Einzelnen näher erläutert. Es zeigt
- **Figur 1:**: eine schematische Darstellung der erfindungsgemäßen Vorrichtung (1) mit den wesentlichen Bauelementen;
- **Figur 2:**: eine schematische Querschnittsdarstellung quer zur Förderichtung der Verpackungen (2)durch Hohlraum (4) mit dem mit dendarin angeordneten Düsen (7, 7') ;
- **Figur 3:**: eine schematische Seitenansicht des Hohlraums (4) mit darunter angeordnetem Fördermittel (3);
- **Figur 4:**: eine schematische Draufsicht auf den Hohlraum (4).

Die Figur 1 zeigt eine schematische Darstellung der erfindungsgemäßen Vorrichtung 1 zum Öffnen von Verpackungen, die nach einem vorbestimmten Verfahren aufgebaut ist. Die Verpackungen 2, die im vorliegenden Ausführungsbeispiel Müllsäcke aus einem bestimmten Werkstoff, wie beispielsweise Kunststoff oder Papier sein sollen, werden mittels eines Fördermittels 3 über mindestens ein Schalldämmelement 16, 16' einem Hohlraum 4 zugeführt, in dem sich die zu öffnenden Verpackungen zumindest zeitweise aufhalten. In dieser Hohlkammer 4 sind eine Mehrzahl von Düsen 7, 7',7'' angeordnet, aus denen ein gebündelter Gasstrom 8, 8',8" austritt. Dieser gebündelte Gasstrom weist einerseits einen vorbestimmten Querschnitt auf, der in der Regel flach, rund oder oval ausgebildet sein kann. Der Gasstrom 8, 8',8" tritt aus den Düsen 7, 7',7" mit einer verhältnismäßig hohen Geschwindigkeit aus, wobei der Gasdruck in der Düse beispielsweise 1-40 bar annehmen kann, der im vorliegenden Ausführungsbeispiel horizontal und vertikal ausgerichtet ist. Vorteilhaft sind selbstverständlich auch andere, dazwischen liegende Richtungen, damit der Öffnungsgrad der Säcke ein Optimum erreicht. Zur Erzeugung eines kontinuierlich verwendbaren hohen Gasdrucks, sind die Düsen 7, 7',7" an einen Drucktank 9 und Kompressor 10 angeschlossen, aus dem über ein steuerbares Ventil 11, 11', 11" pulsartig das Gas den Düsen 7, 7',7" zugeführt wird. Durch Zugabe von Abrasivmitteln wie Sand, Eis, Trockeneis und Wasser welche über eine Dosiereinheit 6 vor den Düsen 7, 7',7" durch Injektorwirkung zugegeben werden kann, wird die Zerstörungswirkung deutlich erhöht, wobei das Abrasivmittel einem Vorratsbehältnis 12 entnommen wird. Der Gesamtdruck innerhalb des Tanks 9 wird über ein Druckminderer 5 eingestellt. Die Hohlkammer 4 ist mit einem verhältnismäßig geringem Unterdruck (pi < pa) beaufschlagt, wodurch eine intensive Staubentwicklung bei Eintritt und Austritt aus dem Hohlraum weitgehend vermieden wird, wobei pi der Innendruck und pa der atmosphärische Druck ist. Zu diesem Zwecke ist an dem mindestens einen Hohlraum 4 eine Entstaubungsvorrichtung 15 angeschlossen, die mit dem Ventilator 17 über einen Filter 18 den Hohlraum 4 evakuiert.

Nach dem die zu öffnenden Verpackungen 2 den Hohlraum 4 durchlaufen haben und die Säcke vollständig geöffnet sind, werden sowohl die geöffneten Säcke als auch der Inhalt der geöffneten Säcke einem Fördermittel zugeführt, das das weiter zu sortierende Gesamtmaterial einem weiteren Verarbeitungsvorgang zuführt.

Die Figur 2 zeigt eine schematische Querschnittsdarstellung des Hohlraums quer zur Förderichtung des Fördermittels 3. Der mindestens eine Hohlraum 4 ist mit einer Mehrzahl von Düsen ausgerüstet und bestückt. Die Anzahl der Gasdüsen 7, 7',7" richtet sich maßgeblich nach der Größe des Hohlraums 4, durch den die zu öffnenden Verpackungen 2 geführt werden. Ferner richtet sich die Anzahl der Düsen 7, 7',7" nach dem Material der Verpackungen, die zu beschädigen sind und über das Fördermittel 3 dem Hohlraum 4 zugeführt werden. Weiterhin ist die Richtung der Gasstrahlen nicht notwendigerweise senkrecht zueinander, sondern können jede beliebige einstellbare Richtung in dem Hohlraum 4 einnehmen. Im einfachsten Fall strömt das zu verwendende Gas kontinuierlich mit hohem Druck aus den Düsen 7, 7',7" aus, wobei der Gasstrahl so ausgebildet ist, dass er zumindest an einer Stelle scharf fokussiert ist, um dadurch eine optimale Reißwirkung zu entfalten. Auch muss die Richtung des Gasstrahls 8, 8' einer einzelnen Düse nicht konstant in eine Richtung weisen, sondern kann hin und her bewegt werden, was durch ein Gelenk 13, 13' an der Düse 7 bewirkt werden kann. Je nachdem wie die zu öffnenden Verpackungen bzw. Müllsäcke in den Hohlraum 4 eintreten, können die Gasstrahlen 8, 8',8" auch gepulst aus den Düsen 7, 7',7" austreten, wodurch die Reißwirkung an den Verpackungen 2 gesteigert wird. Die Steuerung des Gasstrahls erfolgt durch ein steuerbares Ventil 11, 11', 11", das zwischen einer Verbundleitung 14 und dem Drucktank 9 angeordnet ist. Die Steuerung sowohl der Ventile 12 und der Düsen 7, 7', 7" erfolgt mittels einer programmierbaren Elektronik.

Die Fig. 3 zeigt eine schematische Seitenansicht des Hohlraums 4 mit einem darunter angeordneten Fördermittel 3, auf dem die zu öffnenden Verpackungen 2 dem Hohlraum 4 zugeführt werden. Die zu öffnenden Verpackungen treten in den Hohlraum 4 ein und werden durch das Fördermittel 3 an den Düsen 7, 7' vorbeigeführt. Während des Durchfahrens der Verpackungen des Hohlraum 4 wird die Oberfläche der zu öffnenden Verpackungen 2 mindestens einmal von einem Gasstrahl 8, 8', 8" getroffen, so dass infolge der Reißwirkung des Gasstrahls die Verpackung zerrissen wird und der Inhalt der Verpackung durcheinander gewirbelt wird und sich homogen auf dem Fördermittel 3 verteilt. Oberhalb des Hohlraues 4 ist ein Drucktank 9 angeordnet, dem das Gas entnommen wird.

Die Fig. 4 zeigt eine schematische Draufsicht auf den Hohlraum 4 und das Fördermittel 3, auf dem die zu öffnenden Verpackungen 2 dem Hohlraum 4 zugeführt werden. Am Ein- und Ausgangsbereich des Hohlraumes 4 sind Schalldämpfungselemente 16 angeordnet, die sowohl den Schall als auch den aus dem Hohlraum austretenden Gasdruck zumindest mindern.

## Patentansprüche

1. Vorrichtung (1) zum Öffnen von Verpackungen (2), z.B. Müllsäcke, mit mindestens einem Hohlraum (4), der von den zu öffnenden Verpackungen (2) durchlaufen wird, **dadurch gekennzeichnet, dass** in dem mindestens einen Hohlraum (4), mindestens eine Düse (7, 7', 7"), die einen gepulsten Gasstrahl (8, 8', 8") erzeugt, so angeordnet ist, dass der mindestens eine gepulste Gasstrahl (8, 8', 8") den Hohlraum (4) mindestens teilweise horizontal oder vertikal und/oder in Zwischenrichtungen durchströmt und der gepulste Gasstrahl (8, 8', 8") auf die Oberfläche der Verpackungen (2) zerstörend einwirkt und gleichzeitig den Inhalt der Verpackungen (2) verwirbelt, so dass sich der Inhalt der Verpackungen (2) homogen auf mindestens einem Fördermittel (3) verteilt.

2. Vorrichtung nach Anspruch 1, **dadurch gekennzeichnet, dass** in einem ersten Hohlraum (4), in dem sich die zu öffnende Verpackungen (2) zumindest zeitweise aufhalten, mindestens zeitweise ein Gasunterdruck (Pᵢ<pₐ) herrscht.

3. Vorrichtung nach einem der vorangegangenen Ansprüche, **dadurch gekennzeichnet, dass** der Gasdruck und die Strömungsrichtung steuerbar ist.

4. Vorrichtung nach Anspruch 1, **dadurch gekennzeichnet, dass** an geeigneter Stelle in unmittelbarer Nähe des DüsenStrahlraums (Hohlraum) (4) ein Drucktank (9) angeordnet ist.

5. Vorrichtung nach einem der vorangegangenen Ansprüche, **dadurch gekennzeichnet, dass** der Inhalt der geöffneten Verpackung (2) von mindestens einem Fördermittel (3) aufgenommen wird.

6. Vorrichtung nach Anspruch 1, **dadurch gekennzeichnet, dass** an dem mindestens einen Hohlraum (4) mindestens eine Entstaubungseinrichtung (15) angeschlossen ist, die als Zyklon ausgebildet sein kann.

7. Vorrichtung nach einem der vorangegangenen Ansprüche, **dadurch gekennzeichnet, dass** der erste Hohlraum (4) als Schleuderkammer ausgebildet ist, in der die zu öffnenden Verpackungen (2) unregelmäßig durcheinander gewirbelt werden.

8. Vorrichtung nach einem der vorangegangenen Ansprüche, **dadurch gekennzeichnet, dass** der Hohlraum (4) vor Einlauf und nach Auslauf mit einer Schalldämpfung ausgerüstet ist.

9. Verfahren zum Öffnen von Verpackungen (2), z.B. Müllsäcke, mit mindestens einem Hohlraum (4), das nachfolgende Verfahrensschritte umfasst:
- Zuführen der zu öffnenden Verpackungen (2) in einen Hohlraum (4), der von mindestens einem gepulsten Gasstrahl (8, 8', 8") aus mindestens einer Düse (7, 7', 7") mit hoher Austrittsgeschwindigkeit mindestens teilweise horizontal oder vertikal und/oder in Zwischenrichtungen durchströmt wird;
- Einschießen mindestens eines auf die zu öffnende Verpackung (2)(Müllsack) gerichteten gepulsten Gasstrahls (8, 8', 8"), der mit hoher Austrittsgeschwindigkeit den Hohlraum (4) mindestens teilweise durchströmt; und
- der gepulste Gasstrahl (8, 8', 8") im Hohlraum (4) auf die Außenwand der Verpackungen (2) so eingestellt wird, dass er auf die Außenwände der Verpackungen zerstörend einwirkt; und
- gleichzeitig den Inhalt der Verpackungen (2) verwirbelt, so dass der Inhalt der Verpackungen (2) homogen auf mindestens einem Fördermittel (3) verteilt wird.

10. Verfahren nach Anspruch 9, **dadurch gekennzeichnet, dass** der Gasstrom in seiner Wirkung durch Zugaben vor dem Düsenaustritt von Sand, Eis, Trockeneis, Wasser oder eines anderen Abrasivmittel verstärkt werden kann.

11. Verfahren nach Anspruch 9, **dadurch gekennzeichnet, dass** das Abrasivmittel über eine Dosiereinheit in der Menge eingestellt werden kann.

## Claims

1. Device (1) for opening packages (2), such as garbage bags, with at least a hollow space (4), which passes through the packages (2) to be opened, **characterized in that** at least one cavity (4) is equipped with at least one nozzle (7, 7', 7 ") that generates a pulsed gas Jet (8, 8', 8"), which is so arranged that at least one of the pulsed gas jet (8, 8', 8 ') flushed the cavity (4) at least partially horizontally or vertically and/or in intermediate directions, and the pulsed gas jet (8, 8', 8 ') destructive effects on the surface of the packages (2) and at the same time swirling the contents of the packages (2), so that the contents of the packages (2) is distributed homogeneously on at least one means of conveyor (3).

2. Device according to claim 1, **characterized in that** a first cavity (4), in which the packages (2) to be opened temporarily reside, at least temporarily a gas pressure (Pᵢ<pₐ) prevails.

3. Device to one of the preceding claims, **characterized in that** the gas pressure and the flow direction can be controlled.

4. Device according to claim 1, **characterized in that** a pressure tank (9) is arranged at a suitable location in the immediate vicinity of the nozzle beam space (cavity) (4).

5. Device to one of the preceding claims, **characterized in that** the content of the opened packages (2) is received by at least one conveying means (3).

6. Device according to claim 1, **characterized in that** at least one dedusting device (15) is connected to the at least a cavity (4), which can be designed as a cyclone.

7. Device after one of the preceding claims, **characterized in that** the first cavity (4) is designed as a spinning chamber in which the to be opened packages (2) are irregularly shaken up.

8. Device to one of the preceding claims, **characterized in that** the cavity (4) before inlet and outlet are equipped with a silencer.

9. Method to open the packages (2), such as garbage bags, with at least one hollow space (4), which includes the following steps:
- Feeding the packages (2) to be opened in a cavity (4) showing at least one pulsed gas jet (8, 8', 8 ") from at least one nozzle (7, 7', 7") having a high exit velocity at least partially horizontally or vertically and / or by flowing in intermediate directions;
- Shooting at least one pulsed gas jet (8, 8', 8') with high-speed exit on the package (2) to be open (garbage bag) with high-speed exit the cavity (4) at least partially passes through; and
- the pulsed gas jet (8, 8', 8') in the cavity (4) is adjusted on the outside of the packaging (2) that it acts destructive on the outer walls of the packaging; and
- at the same time swirling the contents of the packaging (2) so that the content of the packaging (2) is distributed homogeneously on at least one means of conveyor (3).

10. Method according to claim 9, **characterized in that** the gas flow in its effect can be enhanced by encores before the nozzle outlet of sand, ice, dry ice, water, or of other abrasives.

11. Method according to claim 9, **characterized in that** the quantity of the abrasive can be adjusted through a metering unit.

## Revendications

1. Dispositif (1) destine a ouvrir des emballages (2), tels que des sacs à ordures,avec au moins une cavité (4), qui passe à travers l'emballage pour ouvrir (2), **caractérisé en ce que** au moins un faisceau de buse (7, 7', 7 ") que génère un jet de gaz (8, 8", 8") pulsé disposées de manière qu'au moins l'un des jet de gaz pulsé (8, 8', 8 ') s'écoule à travers la cavité (4), au moins partiellement horizontalement ou verticalement et/ou dans des directions intermédiaires et le jet de gaz pulsé (8, 8', 8") influence la surface de l'emballage (2) destructif et au meme temps tourbillon le contenu de l'emballage (2), afin que le contenu de l'emballage (2) se distribue de façon homogène au moins sur un moyen de convoyage (3).

2. Dispositif selon la revendication 1, caractérisé en ce qu'une première cavité (4), dans lequel l'emballage pour ouvrir (2) temporairement réside, au moins temporairement une pression de gaz (Pᵢ<pₐ) l'emporte.

3. Dispositif selon l'un des revendications précédentes, **caractérisé en ce que** la pression et le sens d'écoulement peuvent être contrôlés.

4. Dispositif selon la revendication 1, caractérisé en ce qu'un accumulateur de pression (9) est organisé dans un endroit à proximité immédiate de l'espace de faisceau de buse (cavité) (4).

5. Dispositif à l'une des revendications précédentes, **caractérisées en ce que** le contenu d'au moins et pri d'un moyen de convoyage (3).

6. Dispositif selon la revendication 1, caractérisé en ce qu'au moins un moyen de dépoussiérage (15) est connecté au moins à une cavité (4), qui peut être formée comme un cyclone.

7. Dispositif selon l'une des revendications précédentes, **caractérisé en ce que** la première cavité (4) est conçu comme une chambre centrifuge, dans lequel l'emballage à ouverture (2) sont irrégulièrement secoué.

8. Dispositif selon l'une des revendications précédentes, **caractérisé en ce que** la cavité (4) est prévu avant l'entrée et après la sortie d'une atténuation acoustique.

9. Procédé pour ouvrir des emballages (2), tels que des sacs à poubelles, avec au moins une cavité (4), comprenant les étapes suivantes :
- Alimentation de l'emballage (2) à ouvrir dans une cavité (4), la au moins une jet pulsé de gaz (8, 8 ', 8") à partir d'au moins une buse (7, 7', 7 ") se écoule à travers à une vitesse de décharge élevée est au moins partiellement à l'horizontale ou à la verticale et / ou dans des directions intermédiaires ;
- Tir au moins un jet de gaz (8, 8', 8 ') pulsé sur l'emballage (2) à ouvrir (sac poubelle) la sortie à grande vitesse, la cavité (4) au moins partiellement traverse; et
- le jet de gaz (8, 8', 8 ') pulsé dans la cavité (4) est ajustée à l'extérieur de l'emballage (2) qu'il influence la surface de l'emballage (2) destructif; et
- tout en remuant le contenu de l'emballage (2) afin que le contenu de l'emballage (2) est distribuée de façon homogène sur au moins un moyen de transport (3).

10. Procédé selon la revendication 9, **caractérisé en ce que** le flux de gaz peut être améliorée dans son action par des ajouts en amont de la sortie de buse de sable, la glace, la neige carbonique, de l'eau ou un autre abrasif.

11. Procédé selon la revendication 9, **caractérisé en ce que** l'abrasif peut être réglée par une unité de dosage de l'ensemble.
